# EUROPÄISCHE PATENTSCHRIFT

(11) **EP 0 121 814 B1**
(45) Veröffentlichungstag und Bekanntmachung des Hinweises auf die Patenterteilung: **23.09.1987**
(21) Anmeldenummer: 84102767.5
(22) Anmeldetag: 14.03.1984
(51) Int. Cl.: B65G 67/42

(54) **Vorrichtung zum Abkippen eines an einem Schrägaufzug verfahrbaren Kübels**
Device for tilting a lift skip
Dispositif pour le basculement du chariot d'un élévateur incliné

(30) Priorität: 07.04.1983 DE 3312475
(43) Veröffentlichungstag der Anmeldung: 17.10.1984
(73) Patentinhaber: Albert Böcker GmbH & Co. KG, D-4712 Werne (DE)
(72) Erfinder: Böcker, Albert, D-4712 Werne (DE)

## Beschreibung

Die Erfindung betrifft eine Vorrichtung zum Abkippen eines an einem Schrägaufzug verfahrbaren Kübels oder dgl. unter Verwendung eines auf Führungsschienen des Schrägaufzuges auf Laufrollen verfahrbaren Schlittens, die einen über einen Schwenkhebel kippbar am Schlitten abgestützten Tragrahmen aufweist, welcher mit Anbauteilen des Schlittens kippsicher verriegelt ist und durch ein Auflaufgestänge entriegelbar ist und wobei zwischen dem Schlitten und dem Tragrahmen ein am Schlitten gleitend geführter Kipprahmen vorgesehen ist.

Schrägaufzüge finden überwiegend im Baugewerbe bzw. Bauhilfsgewerbe Verwendung und dienen dem Transport von Nutzlasten wie Steinen, Holz, Kies, Isoliermaterial oder dgl. von unten nach oben sowie ggf. Abraum wie Schutt oder dgl. von oben nach unten. Zu diesem Zweck werden beispielsweise Kübel benötigt, die während des Verfahrens am Schrägaufzug kippsicher in ihren Halterungen befestigt sind und am oberen - ggf. auch am unteren - Ende das Transportgut abkippen müssen, wobei sie gegenüber dem sie tragenden Schlitten eine Kippbewegung ausführen. Die Kippbewegung wird dabei durch die gleiche Seilzugvorrichtung (Winde) bewirkt, die den auf Rollen gelagerten Schlitten an den Führungsschienen des Schrägaufzuges entlangzieht. Am oberen Ende des Schrägaufzuges wird die Fahrbewegung des Schlittens praktisch umgesetzt in eine Kippbewegung des den Kübel tragenden Tragrahmens. Mit der Verbesserung einer solchen Kippvorrichtung befaßt sich die Erfindung.

Bei einer durch die DE-A-2 739 981 den bekannten Vorrichtungen zum Abkippen befindet sich am oberen Ende des Tragrahmens eine nach vorn unten weisende Verlängerung oder ein nach vorn unten weisender Hebel, welcher undrehbar am Tragrahmen und drehbar am Schlitten verlagert ist. Die am Schlitten bzw. an Anbauteilen desselben verlagerte Kippachse befindet sich weit im vorderen Bereich des Schlittens und weit vor dem Schwerpunkt der Last, so daß erhebliche Kraft zur Einleitung des Kippvorganges aufgewendet werden muß. Die im Zusammenhang hiermit beanspruchten Bauteile müssen entsprechend stark ausgelegt sein. Darüber hinaus erfährt das hintere Ende des Tragrahmens eine starke Schleuderbewegung, weil sich das hintere Ende des Tragrahmens um die ganz vorn liegende Achse drehen muß.

Es sind weiter Vorrichtungen nach dem Std. d. T. bekannt, bei denen in kinematischer Umkehrung am vorderen freien Ende des Schlittens (immer in Aufzugrichtung gesehen) eine schräg nach vorne nach oben weisende Verlängerung angeordnet ist, die mit dem Schlitten drehfest verbunden und mit dem Tragrahmen des Kübels schwenkbar verbunden ist. Da es sich hier lediglich um eine kinematische Umkehrung ohne grundsätzliche Veränderung der Hebelverhältnisse handelt, bestehen in gleicher Weise die vorbeschriebenen Nachteile. Beiden Lösungen nach dem Std. d. T. ist gemeinsam, daß die Last im Zuge der Kippbewegung sehr hoch angehoben werden muß, was eine entsprechende Maschinenleistung erfordert. Dabei tritt der nachteilige Effekt ein, daß sich im Seil zunächst eine erhebliche Spannung aufbaut, die sich dann nach Überschreiten eines bestimmten Kippwinkels nahezu schlagartig löst, so daß das restliche Abkippen in einer unangenehmen Schleuderbewegung erfolgt.

Ein weiterer Nachteil der vorbekannten Einrichtungen liegt darin, daß die vorbeschriebene Kinematik dazu führt, daß sich die vordere Schüttöffnung des Kübels bei voll abgekipptem Zustand unmittelbar vor dem vorderen Ende der Führungsschiene des Schrägaufzuges befindet, so daß bei ungünstigen Verhältnissen das Schüttgut teilweise auf das freie Ende des Schrägaufzuges gekippt wird.

Die Erfindung hat sich die Aufgabe gestellt, die vorgenannten Nachteile zu beseitigen und eine Vorrichtung der eingangs genannten Gattung zu schaffen, bei der eine möglichst kontinuierliche und gleichmäßige Bewegung der Last während des Abkippvorganges erfolgt und das vordere Ende des Tragrahmens bzw. eines darauf angeordneten Kübels möglichst weit vor das freie Ende der Führungsschienen des Schrägaufzuges gekippt wird. Gleichzeitig ist es Aufgabe der Erfindung, die während des Transports des Kübels entlang des Schrägaufzuges wirksame Verriegelung des Tragrahmens auf dem Schlitten zu verbessern, wobei gleichzeitig gewährleistet sein soll, daß eine zuverlässige automatische Entriegelung vor Einleitung der Kippbewegung erfolgt.

Die Erfindung löst die gestellte Aufgabe bei einer Vorrichtung der eingangs genannten Gattung dadurch, daß der Schwenkhebel einenends über eine - in Aufzugsrichtung gesehen - hinter der vorderen, oberen Laufrolle angeordnete Klippachse drehbar am Schlitter gelagert und anderenends im Bereich der vorderen Hälfte jedoch hinter dem vorderen Drittel der Tragrahmenlänge mit dem Tragrahmen starr verbunden ist. Nach der erfindungsgemäßen Lösung wird somit der Tragrahmen etwa in einem Bereich unterstützt, der in der vorderen Hälfte, jedoch hinter dem vorderen Drittel der Tragrahmenlänge liegt. Zu diesem Zweck ist ein etwa L-förmiger Winkelhebel vorgesehen, der mit seinem aufragenden Schenkel im vorbezeichneten Bereich am Tragrahmen angreift und mit seinem etwa horizontal verlaufendem Schenkel hinter der vorderen Laufrolle drehbar verlagert ist.

Nach einem besonderen Merkmal der Erfindung ist die Kippachse des Tragrahmens hinter und unterhalb der vorderen, oberen Laufrolle angeordnet, so daß sich die wirksame Länge des Schwenkhebels vergrößern kann. Dies hat den Vorteil, daß das undrehbar mit dem Tragrahmen verbundene Ende des Schwenkhebels - und damit die auf dem Tragrahmen in diesem Punkt ruhende Last - nur eine geringe "Hubbewegung" (also eine Bewegung im Sinne des Anhebens) ausführen muß. Die "L-Form" erweist sich als vorteilhaft, weil ein derartig ausgebildeter Schwenkhebel weit nach vorn schwenken kann, ohne mit dem vorderen Quergurt des Schlittens zu kollidieren. Das Lager der Kippachse des Schwenkhebels ist vorteilhaft an der Konsole oder Schwinge angeordnet, welche auch die Lager der Oberrollen bzw. Unterrollen trägt.

Die Erfindung schlägt weiter vor, daß der Schwenkhebel außenseitig der vorgenannten Konsole angeordnet ist; dies hat den Vorteil, daß der Tragrahmen auf möglichst breiter Basis unterstützt wird.

Die Verbindung zwischen dem aufragenden Schenkel des L-förmigen Schwenkhebels und dem Tragrahmen erfolgt durch Verschweißen des aufragenden Schenkels des Winkelhebels mit dem mittleren Quergurt des Tragrahmens.

Bei den bekannten Vorrichtungen findet ein Gleitrahmen - oder Kipprahmen - Verwendung, der einerseits gleitend in Führungsprofilen des Schlittens geführt und andererseits drehbar mit dem Tragrahmen verbunden ist.

Nach einem weiteren Merkmal der Erfindung wird vorgeschlagen, daß der aufragende Schenkel des etwa L-förmigen Winkelhebels das Drehlager für einen im Schlitten gleitend geführten Kipprahmen trägt. Das Drehlager ist nunmehr nicht mehr im Tragrahmen selbst, sondern in dem den Tragrahmen mit dem Schlitten verbindenden Hebel verlagert. Hieraus ergeben sich kleinere bauliche Abmessungen des Kipprahmens.

Mit den vorbeschriebenen Merkmalen wird erreicht, daß insbesondere aufgrund der gegenüber den bekannten Vorrichtungen nach hinten und tiefer verlagerten Kippachse und der zurückverlegten und drehbaren Befestigung zwischen Schwenkhebel und Tragrahmen das vordere freie Ende des Tragrahmens sich in etwa in dem gleichen Maße absenkt, wie sich das hintere freie Ende des Tragrahmens beim Kippvorgang hebt. Es erfolgt also keine einseitige Schleuderbewegung mehr um einen sehr weit vorn liegenden Drehpunkt. Die Last muß deshalb nicht einseitig angehoben werden; vielmehr findet ein überwiegender Ausgleich der Momente statt. Infolgedessen ist weniger Kraftaufwand für die Kippbewegung erforderlich; dies wiederum führt zu geringerer Seilspannung und zu einem weicheren Abkippen, was schließlich Materialschonung zur Folge hat.

In weiterer Ausgestaltung schlägt die Erfindung bei einer Vorrichtung zum Abkippen der eingangs genannten Gattung, vor, daß Auflaufhebel des Auflaufgestänges am vorderen Quergurt des Schlittens und die Verriegelungsvorrichtung des Auflaufgestänges zwischen dem hinteren Quergurt des Tragrahmens und dem mittleren Quergurt des Schlittens auf etwa halber Breite derselben angeordnet ist. Mit Bezug auf die weiter oben beschriebene Anordnung des Schwenkhebels ergibt sich eine gegenüber dem Schwenkhebel ausreichend weit nach hinten verlagerte Verriegelung, so daß - z. B. bei unsachgemäßer Beladung - das auf den vor dem Schwenkhebel liegenden Bereich des Tragrahmens einwirkende Moment sicher von der Verriegelung aufgenommen werden kann. Die Verriegelungsmechanik befindet sich mittig, d.h. auf halber Breite des Tragrahmens, d.h. der Tragrahmen kann auch nicht linksseitig oder rechtsseitig abheben.

Der im vorderen Bereich befindliche Auflaufhebel hingegen ist außermittig am vorderen Quergurt des Schlittens angeordnet; diese Anordnung läßt dem Verlauf des Seilzuges zwischen und neben den Seilrollen ausreichend Spielraum. Das Auflaufgestänge verläuft somit in etwa mit Bezug auf eine halbe Breite des Schlittens diagonal über die Länge des Schlittens.

Die Erfindung wird nachfolgend anhand eines Ausführungsbeispieles näher erläutert.

Es zeigen:
Fig. 1 die Vorrichtung zum Abkippen in einer Seitenansicht in verriegelter Stellung
Fig. 2 die Vorrichtung gemäß Fig. 1 während der Abkippbewegung
Fig. 3 eine Draufsicht gemäß Fig. 1
Fig. 4 das Auflaufgestänge mit Verriegelungsvorrichtung gemäß Schnitt A-B und C-D nach Fig. 3

Auf den - strichpunktiert dargestellten - Führungsschienen 18 eines Schrägaufzuges ist ein mit 1 bezeichneter Schlitten verfahrbar. Der Schlitten besteht in seinem wesentlichen Aufbau aus zwei Längsgurten 19 und 20, einem vorderen Quergurt 14, einem mittleren Quergurt 17 und einem hinteren Queraurt 21. Der vordere Quergurt 14 besteht im wesentlichen aus einem oberen Gurtblech 22 und einem unteren Gurtblech 23 (Fig. 4).

Die Längsgurte 19 und 20 des Schlittens 1 tragen außenseitig an ihrem vorderen Ende Konsolen 6 mit Oberrollen 4 und Unterrollen 5 sowie an ihrem hinteren Ende Konsolen 7 mit Oberrollen 4' und Unterrollen 5' sowie einer Exzenterbremse 24.

Ober- und Unterrollen schließen zwischen sich den Steg 25 der Führungsschiene 18 ein.

An den vorderen Konsolen 6 ist beidseitig ein Schwenkhebel 8 verlagert, der mit seinem anderen Ende mit dem mittleren Quergurt 9 des Tragrahmens 3 verschweißt ist.

Der Tragrahmen 3 besteht in seinen wesentlichen Bauteilen aus zwei Längsgurten 26 und 27 sowie einem vorderen Quergurt 28, dem vorgenannten mittleren Quergurt 9 und dem hinteren Quergurt 16. Der Tragrahmen 3 stützt sich wie vorbeschrieben einerseits über die Schwenkhebel 8, andererseits über den hinteren Quergurt 16 auf von den Längsgurten des Schlittens aufragende Stützen 29 und 30 auf dem Schlitten ab.

In der Fig. 3 ist mit 31 ein Seil bezeichnet, weiches zweifach um die Rollen 32 und 33 herumgeführt und bei 34 befestigt ist. Das freie Ende verläuft in Pfeilrichtung 35 und wird um eine nicht dargestellte Rolle herum zum Antrieb geführt. Die vordere Rolle 33 ist zwischen dem oberen Gurtblech 22 und dem unteren Gurtblech 23 verlagert; die hintere Rolle zwischen entsprechenden Gurtblechen, von denen lediglich das Gurtblech 36 in Fig. 3 erkennbar ist. Das Gurtblech 36 ist drehbar um den hinteren Quergurt 39 mit den Längsgurten 37 und 38 des Kipprahmens 11 verbunden; der Kipprahmen 11 weist einen zusätzlichen hinteren, als Achse dienenden Quergurt 39 sowie einen vorderen Quergurt 40 auf. Der hintere Quergurt 39 ist mit entsprechenden Achsstummeln 41 in den Längsgurten 19 und 20 des Schlittens verschieblich geführt; der vordere Quergurt 40 durchgreift mit seinen zugeordneten Drehachsen 42 die Schwenkhebel 8, die um ihre Kippachsen 2 schwenkbar sind.

Solange sich der Auflaufhebel 12 in der in Fig. 4 gezeichneten Stellung und solange sich der Verriegelungszapfen 42 in der ebenfalls in Fig. 4 dargestellen Position befindet, wird der in Pfeilrichtung 35 wirkende Seilzug den gesamten Schlitten entlang der Führungsschienen 18 transportieren. Bei Auflaufen des Auflaufhebels 12 gegen den nicht dargestellen Anschlag wird sich das Auflaufgestänge 13 in der Bildebene nach rechts bewegen und der Verriegelungszapfen 15 aus dem Schnapper 43 herausgleiten, so daß die Verriegelungsvorrichtung 15 außer Funktion gesetzt ist. Da das vordere Ende des Schlittens 1 gleichzeitig gegen einen Anschlag läuft, wirkt nun der Zug des Seiles 31 auf die Seilrollen 32, verschiebt den Kipprahmen 11 in der Bildebene nach rechts (s. Fig. 2) und verschwenkt somit den Schwenkhebel in rechtsdrehendem Sinne, so daß ein auf dem Tragrahmen 3 angeordneter Kübel ausgekippt werden kann. Aus der Fig. 2 ist ersichtlich, daß sich das in Fahrtrichtung vordere Ende des Tragrahmens nach unten senkt, während sich das hintere Ende hebt; der Schwenkhebel selbst bewegt sich während des Kippvorganges nur geringfügig nach oben, so daß infolge der günstigen Lastunterstützung nur geringe Kräfte aufgewendet werden müssen. Das vordere Ende des Tragrahmens bewegt sich bei der Kippbewegung in rechtsdrehendem Sinne ausreichend weit bis vor das vordere Ende des Schlittens.

## Patentansprüche

1. Vorrichtung zum Abkippen eines an einem Schrägaufzug verfahrbaren Kübels oder dgl. unter Verwendung eines auf Führungsschienen des Schrägaufzuges auf Laufrollen (4, 4', 5, 5') verfahrbaren Schlittens (1), die einen über einen Schwenkhebel (8) kippbar am Schlitten (1) abgestützten Tragrahmen (3) aufweist, welcher mit Anbauteilen des Schlittens (1) kippsicher verriegelt und durch ein Auflaufgestänge (13) entriegelbar ist, und wobei zwischen dem Schlitten (1) und dem Tragrahmen (3) ein am Schlitten (1) gleitend geführter Kipprahmen (11) vorgesehen ist, dadurch gekennzeichnet, daß der Schwenkhebel (8) einenends über eine - im Aufzugssinne gesehen- hinter der vorderen, oberen Laufrolle (4) angeordnete Kippachse (2) drehbar am Schlitten (1) gelagert und anderenends im Bereich der vorderen Hälfte, jedoch hinter dem vorderen Drittel der Tragrahmenlänge mit dem Tragrahmen (3) starr verbunden ist.

2. Vorrichtung nach Anspruch 1, dadurch gekennzeichnet, daß die Kippachse (2) des Tragrahmens (3) hinter und unterhalb der vorderen, oberen Laufrolle (4) angeordnet ist.

3. Vorrichtung nach Anspruch 1 und 2, dadurch gekennzeichnet, daß das Lager der Kippachse (2) an einer die Lager der oberen Laufrolle (4,4') und unteren Laufrolle (5, 5') tragenden Konsole (6, 7) oder Schwinge angeordnet ist.

4. Vorrichtung nach Anspruch 1 - 3, dadurch gekennzeichnet, daß der Schwenkhebel (8) als etwa L-förmiger Winkelhebel ausgebildet ist.

5. Vorrichtung nach Anspruch 1 - 4, dadurch gekennzeichnet, daß der Schwenkhebel (8) außenseitig der die Lager der oberen Laufrolle (4, 4') und unteren Laufrolle (5, 5') tragenden Konsole (6) angeordnet ist.

6. Vorrichtung nach Anspruch 1 - 5, dadurch gekennzeichnet, daß das freie Ende des Schwenkhebels (8) mit einem mittleren Quergurt (9) des Tragrahmens (3) verschweißt ist.

7. Vorrichtung nach Anspruch 4, dadurch gekennzeichnet, daß der aufragende Schenkel des etwa L-förmigen Winkelhebels (8) das Drehlager (10) für den am Schlitten (1) gleitend geführten Kipprahmen (11) trägt.

8. Vorrichtung nach Anspruch 1, dadurch gekennzeichnet, daß der Auflaufhebel (12) des Auflaufgestänges (13) am vorderen Quergurt (14) des Schlittens (1) und die Verriegelungsvorrichtung (15) des Auflaufgestänges zwischen dem hinteren Quergurt (16) des Tragrahmens (3) und dem mittleren Quergurt (17) des Schlittens auf etwa halber Breite desselben angeordnet ist.

9. Vorrichtung nach Anspruch 8, dadurch gekennzeichnet, daß der Auflaufhebel (12) außermittig am vorderen Quergurt (14) des Schlittens (1) angeordnet ist.

## Claims

1. Device for tipping a skip, bucket or the like adapted to travel on an inclined hoist, using a carriage (1) adapted to move on running wheels (4, 4', 5, 5') on guide rails of the inclined hoist, said device comprising a supporting frame (3) which is supported rockably on the carriage (1) by means of a rocking lever (8) and which is locked in tipping-proof manner with attachments of the carriage (1) and is unlockable by an engagement rod (13), a tipping frame (11) being provided between the carriage (1) and the supporting frame (3), said tipping frame being guided slidably on the carriage (1), characterised in that the rocking lever (8) is mounted on the carriage (1) to be pivotable by means of a rocking shaft (2) arranged behind the front upper running wheel (4)- as viewed in the hoisting direction - and at the other end is connected rigidly to the supporting frame (3) in the region of the front half, but behind the front third of the supporting frame length.

2. Device according to claim 1, characterised in that the rocking shaft (2) of the supporting frame (3) is situated behind and below the front upper running wheel (4).

3. Device according to claims 1 and 2, characterised in that the bearing of the rocking shaft (2) is arranged on a rocker or bracket (6, 7) supporting the bearings of the upper running wheel (4,4') and lower running wheel (5, 5').

4. Device according to claims 1 - 3, characterised in that the rocking lever (8) is constructed as a substantially L-shaped bellcrank lever.

5. Device according to claims 1 - 4, characterised in that the rocking lever (8) is arranged externally of the bracket (6) supporting the bearings of the upper running wheel (4, 4') and lower running wheel (5, 5').

6. Device according to claims 1 - 5, characterised in that the free end of the rocking lever (8) is welded to a central transverse boom (9) of the supporting frame (3).

7. Device according to claim 4, characterised in that the upwardly projecting leg of the substantially L-shaped bellcrank lever (8) carries the pivot bearing (10) for the tipping frame (11) guided slidably on the carriage (1).

8. Device according to claim 1, characterised in that the engagement lever (12) of the engagement rod (13) is arranged on the front transverse boom (14) of the carriage (1) and the locking device (15) of the engagement rod is arranged between the rear transverse boom (16) of the supporting frame (3) and the central transverse boom (17) of the carriage at about half the width thereof.

9. Device according to claim 8, characterised in that the engagement lever (12) is arranged eccentrically on the forward transverse boom (14) of the carriage (1).

## Revendications

1. Dispositif de basculement d'une benne ou analogue pouvant se déplacer sur un monte-charge incliné, en utilisant un chariot (1) mobile sur galets de roulement (4, 4', 5, 5') sur des rails de guidage du monte-charge incliné, qui comporte un bâti porteur (3) s'appuyant sur le chariot (1) de façon à pouvior basculer par l'intermédiaire d'un levier pivotant (8), qui peut être bloqué de façon à ne pas basculer avec des éléments ajoutés au chariot (1) et qui peut être débloqué par une tringlerie de contact (13), et un bâti basculant (11) guidé de façon à coulisser sur le chariot (1) étant prévu entre le chariot (1) et le bâti de support (3), caractérisé en ce que le levier pivotant (8) est placé, à une extrémité, sur le chariot (1) de façon à pouvoir tourner au moyen d'un axe de basculement (2) placé (dans le sens de montée) derrière le galet de roulement supérieur antérieur (4) et est relié rigidement, à l'autre extrémité, au bâti porteur (3) dans la zone de la moitié antérieure, mais derrière le tiers antérieur de la longueur du bâti porteur.

2. Dispositif selon la revendication 1, caractérisé en ce que l'axe de basculement (2) du bâti porteur (3) est placé derrière le galet de roulement supérieur antérieur (4) et au-dessous de celui-ci.

3. Dispositif selon les revendications 1 ou 2, caractérisé en ce que le palier de l'axe de basculement (2) est placé sur une console (6, 7) ou une coulisse supportant les paliers du galet de roulement supérieur (4,4') et du galet de roulement inférieur (5, 5').

4. Dispositif selon les revendications 1 à 3, caractérisé en ce que le levier pivotant (8) est réalisé sous la forme d'un levier coudé sensiblement en L.

5. Dispositif selon les revendications 1 à 4, caractérisé en ce que le levier pivotant (8) est placé à l'extérieur de la console (6) portant les paliers du galet de roulement supérieur (4, 4') et du galet de roulement inférieur (5, 5').

6. Dispositif selon les revendications 1 à 5, caractérisé en ce que l'extrémité libre du levier pivotant (5) est soudé à une membrure transversale centrale (9) du bâti porteur (3).

7. Dispositif selon la revendication 4, caractérisé en ce que la branche montante du levier coudé (8) sensiblement en L porte le palier de pivotement ( 10) pour le bâti basculant (11) guidé de façon à coulisser sur le chariot (1).

8. Dispositif selon la revendication 1, caractérisé en ce que le levier de contact (12) de la tringlerie de contact (13) est placé sur la membrure transversale antérieure (14) du chariot (1) et le dispositif de verrouillage (15) de la tringlerie de contact entre la membrure transversale postérieure (16) du bâti du support (3) et la membrure transversale centrale (17) du chariot à peu près à la moitié de sa largeur.

9. Dispositif selon la revendication 8, caractérisé en ce que le levier de contact (12) est placé excentriquement sur la membrure transversale antérieure (14) du chariot (1).
